# EUROPÄISCHE PATENTSCHRIFT

(11) **EP 4 065 763 B1**
(45) Veröffentlichungstag und Bekanntmachung des Hinweises auf die Patenterteilung: **22.11.2023**
(21) Anmeldenummer: 20758165.3
(22) Anmeldetag: 18.08.2020
(51) Int. Cl.: D21C 1/00, D21C 7/06, B30B 9/12, D21D 1/30, D21B 1/22

(54) **VORRICHTUNG UND VERFAHREN ZUR MAZERATION EINES FOERDERGUTS**
APPARATUS AND PROCESS FOR MACERATING A CONVEYED MATERIAL
DISPOSITIF ET PROCEDE DE MACERATION D'UN MATERIAU A TRANSPORTER

(30) Priorität: 25.11.2019 AT 510152019
(43) Veröffentlichungstag der Anmeldung: 05.10.2022
(73) Patentinhaber: Andritz AG, 8045 Graz (AT)
(72) Erfinder: ULM, Dietmar, 2384 Breitenfurt (AT)
(86) Internationale Anmeldenummer: PCT/EP2020/073045
(87) Internationale Veröffentlichungsnummer: WO 2021/104691

(56) Entgegenhaltungen:
- US-A- 5 320 034
- US-A1- 2007 164 143

## Beschreibung

Die Erfindung betrifft ein Verfahren zur Mazeration eines Förderguts, z.B.

Hackschnitzel, wobei das Fördergut über eine erfindungsgemäße Kompressionsschnecke geführt wird, die Kompressionsschnecke das Fördergut in einem Einlassbereich aufnimmt, eine in einem Gehäuse um eine Rotationsachse rotierende Schnecke das Fördergut zu einem Austrittsbereich fördert und dabei mazeriert, wobei das Fördergut zwischen einer Spule und der Schnecke zu einem gasdichten und flüssigkeitsdichten Stopfen verdichtet wird und der Stopfen den Austrittsbereich gegen die Kompressionsschnecke abdichtet. Die Erfindung betrifft auch eine Vorrichtung zur Mazeration eines Förderguts, wie es im Oberbegriff des Anspruchs 1 angegeben ist.

Kompressionsschnecken finden Verwendung zur Entwässerung eines Förderguts durch Komprimierung, aber auch zur Mazeration eines Förderguts. Dabei ist unter Mazeration die Aufweichung bzw. Zerfaserung des Förderguts zu verstehen, wobei durch die kombinierte Förderung und Komprimierung in der Kompressionsschnecke eine Delaminierung der Zellwände und mechanische Zerfaserung des Förderguts stattfindet, d.h. eine Zerkleinerung des Förderguts in seine Faserkomponenten unter Schaffung einer entsprechend größeren spezifischen Oberfläche des Förderguts. Die Kompressionsschnecke erlaubt auch eine Druckabdichtung zwischen der Kompressionsschnecke und einer an den Austrittsbereich angebundenen Vorrichtung, wie z.B. einem Reaktor, da das Fördergut zwischen dem Einlassbereich und dem Austrittsbereich zu einem gasdichten und flüssigkeitsdichten Stopfen ausgebildet wird. Dies ist notwendig, da die angebundene Vorrichtung, z.B. der Reaktor, mit einem gasförmigen oder flüssigen Fluid, welches Reaktanten enthält, gefüllt ist und die Abdichtung zur Umgebung erfordert. Die an den Austrittsbereich der Kompressionsschnecke angebundene Vorrichtung kann z.B. als Druckbehälter, als atmosphärisch oder unter Druck betriebener Reaktor, als Kocher, oder anderweitig ausgeführt sein. Unter Reaktant sind insbesondere Chemikalien in einem flüssigen Fluid (z.B. ein Lösungsmittel, eine wässrige Lösung, Ethanol oder ähnliche Mischungen) zu verstehen, wobei der Begriff Chemikalie z.B. einen Katalysator, eine Säure (z.B. H₂SO₄ oder Essigsäure), eine Lauge (z.B. NaOH) oder ähnliche Mischungen umfasst. Typische Anwendungen dazu finden sich im Papier und Zellstoffbereich, wie auch generell in der Verarbeitung von Faserstoffen, z.B.

Holzfasern, und dort beispielsweise in der Herstellung von Faserstoffplatten, MDF, etc. So ist neben dem Kochen des Förderguts in einem "digester" ein wichtiges Anwendungsfeld das Imprägnieren des Förderguts, wobei die Kompressionsschnecke das Austreiben von Luft und Flüssigkeit aus dem Fördergut und die Mazeration des Förderguts erlaubt, wobei das mazerierte Fördergut aus der Kompressionsschnecke in einen Reaktor, der die für die Imprägnierung erforderlichen Reaktanten aufweist, geführt wird. Eine weitere Verwendung ist im Bereich der Herstellung von Bio-Kraftstoffen gegeben, wobei z.B. Bio-Ethanol aus Biomasse, umfassend Getreide, Mais oder Zuckerrübe hergestellt werden kann.

Kompressionsschnecken umfassen typischerweise ein Gehäuse sowie eine im Inneren um eine Rotationsachse drehbar angeordnete Schnecke, wobei die Schnecke zumindest teilweise eine Wendel aufweist und wobei das Fördergut in dem sich verjüngenden Bereich zwischen Gehäuse und Schnecke zunehmend komprimiert wird. Im Austrittsbereich der Kompressionsschnecke ist die Schnecke zur Ausbildung des Stopfens zumindest teilweise wendelfrei ausgebildet. Das Gehäuse kann im Bereich der Schnecke Öffnungen aufweisen um eine Entwässerung und/oder Entlüftung des Förderguts durch Komprimierung zu erlauben. Herkömmliche Kompressionsschnecken können mit einem zylindrischen Gehäuse zusammen mit einer Schnecke mit zylindrischer Außenkontur ausgebildet werden, andere Gehäuseformen, mit z.B. konischer Außenkontur, sind ebenso möglich.

In der EP 2 817 449 B1 ist ein System zur Handhabung eines holzfreien Pflanzenmaterials beschrieben, wobei Kompressionsschnecken zur Beschickung von Kochern mit Hackschnitzel verwendet werden und die Kompressionsschnecke eine Spule ("plug pipe") mit konstantem inneren Durchmesser am Ende der Kompressionsschnecke umfasst. Die EP 2 817 449 B1 hat unter anderem zum Ziel, eine Kompressionsschneckenanordnung zu offenbaren, die eine optimierte Druckabdichtung aufweist. Dies wird durch ein Zusammenspiel eines Kompressionsschneckenförderers und einer Zwangszuführschnecke erzielt.

Die DE 1 101 126 B beschreibt ein Verfahren und eine Vorrichtung zum Imprägnieren von zellstoffhaltigen Rohstoffen, wobei zum Zwecke des Austreibens von Luft und Flüssigkeit das Material fortschreitend komprimiert wird und das Material unmittelbar bei der Expansion mit der Imprägnierflüssigkeit in Berührung gebracht wird. Es wird auch festgestellt, dass das in seine Faserkomponenten zerkleinerte Material vorteilhaft eine größere Oberfläche für die nachfolgende Anwendung des Imprägniermaterials aufweist.

Die EP 3 333 311 B1 beschreibt ein Verfahren und eine Vorrichtung zur Imprägnierung von Biomasse. Eine verbesserte Mazeration soll unter anderem dadurch erreicht werden, dass die Biomasse der Kompressionsschnecke vorkomprimiert über eine "force-feed screw" zugeführt wird, da erkannt wurde das eine Vorkomprimierung der voluminösen, Hohlräume aufweisenden, Biomasse zu einer stärkeren Komprimierung des Stopfens führt. Es wurde auch festgestellt, dass eine Bestimmung des Füllstands der Reaktoreinheit in Abhängigkeit von der Geschwindigkeit, mit der die Biomasse gefördert wird, vorteilhaft ist um eine homogene Imprägnierung der Biomasse zu erlauben.

Die EP 0 493 422 B1 bezieht sich auf eine Pfropfenschraubenzuführung zur Verwendung bei der Mazeration von Holzschnipseln, mit einer Schnecke mit variabler Drehzahl und einer Zwangsförderschnecke mit variabler Drehzahl, wobei die Einstellung der Drehzahlen der Schnecke und der Zwangsförderschnecke benutzt werden um ein gewünschtes Ausmaß einer Faserverlagerung zu erhalten.

Die US 2007/164143 A1 offenbart eine Stopfschnecke zur Mazeration, wobei der Mazerationseffekt durch die Verwendung röhrenförmiger Einsätze gesteigert bzw. justiert werden kann.

Die US5320034A offenbart eine Vorrichtung bzw. Verfahren zur verbesserten Mazeration von Holzschnitzel.

Ziel der Erfindung ist eine verbesserte Möglichkeit der Mazeration eines Förderguts, insbesondere eines Faserstoffes. Ziel ist auch eine bessere und gleichmäßigere Einwirkung von Reaktanten auf den mazerierten Faserstoff zu erlauben. Ziel ist weiter unter Einhaltung der geforderten Mazeration die Ermöglichung einer optimierten Entwässerung oder aber einer Ausregelung des Einflusses eines inhomogenen Förderguts, das z.B. ungleichmäßig der Kompressionsschnecke zugeführt wird oder das stark streuende Guteigenschaften aufweist. Ziel ist auch bei Verschleiß der Schnecke oder der Spule weiterhin die Mazeration einstellen zu können, bzw. die Leistungsaufnahme der Kompressionsschnecke unter Einhaltung des Erfordernisses der Mazeration zu minimieren.

Dies gelingt erfindungsgemäß dadurch, dass der Grad der Mazeration des Förderguts durch eine relative Positionierung der Schnecke zu der Spule geregelt wird. Die Spule ("plug pipe") ist im Austrittsbereich der Kompressionsschnecke im Gehäuse angeordnet, und weist eine zumindest teilweise ringförmige und/oder zumindest teilweise kegelstumpfförmige Struktur auf. Die Schnecke erstreckt sich bis in die Spule, wobei die Schnecke um eine Rotationsachse drehbar angeordnet ist und die Schnecke innerhalb der Spule einen wendelfreien Bereich zur Ausbildung des Stopfens aufweist. Die Spule ist im Regelfall austauschbar, da so einfach bei Verschleiß ein Austausch erfolgen kann, bzw. weil durch Austausch der Spule verschiedene Geometrien ausgebildet werden können. Die relative Positionierung der Schnecke zu der Spule erlaubt den Bereich zwischen Spule und Schnecke zu beeinflussen. So kann der Bereich zwischen Spule und Schnecke und insbesondere der Spalt am Ende der Schnecke hin zur Spule entweder verengt oder erweitert werden. Durch eine Verengung des Bereichs bzw. des Spalts wird die Mazeration des Förderguts vergrößert und durch eine Erweiterung des Bereichs bzw. des Spalts wird die Mazeration des Förderguts verringert.

Eine günstige Ausgestaltung der Erfindung ist dadurch gekennzeichnet, dass zur Regelung des Grades der Mazeration die Schnecke axial entlang der Rotationsachse in dem Gehäuse verschoben wird. Dabei sind Gehäuse und Spule ortsfest und die Schnecke wird axial verschoben, wodurch der Bereich zwischen Spule und Schnecke und insbesondere der Spalt am Ende der Schnecke hin zur Spule entweder weiter verengt oder erweitert wird. Eine Verschiebung der Schnecke kann dadurch realisiert werden, dass die Lagereinheit der Schnecke verschiebbar ausgeführt wird, wobei die Lagereinheit die Welle der Schnecke aufnimmt und gegenüber dem Austrittsbereich angeordnet ist. Dabei wird die Schnecke über einen ortsfesten Antrieb angetrieben, wobei zwischen der Lagereinheit der Schnecke und dem Antrieb eine Kupplung ausgeführt ist, die die axiale Verschiebung der Schnecke aufnehmen kann.

Eine weitere günstige Ausgestaltung der Erfindung ist dadurch gekennzeichnet, dass zur Regelung des Grades der Mazeration die Spule axial entlang der Rotationsachse in dem Gehäuse verschoben wird. Dabei sind Gehäuse und Schnecke ortsfest und die Spule wird axial verschoben, wodurch der Bereich zwischen Spule und Schnecke und insbesondere der Spalt am Ende der Schnecke hin zur Spule entweder verengt oder erweitert wird.

Eine vorteilhafte Ausgestaltung der Erfindung ist dadurch gekennzeichnet, dass das Fördergut vom Austrittsbereich in einen Reaktor gefördert wird, das Fördergut im Reaktor mit einem Reaktanten reagiert und durch die Regelung des Grades der Mazeration des Förderguts das Reaktionsergebnis im Reaktor beeinflusst wird. Die Regelung des Grades der Mazeration des Förderguts bedeutet eine Regelung der Zerfaserung des Förderguts, und somit eine geregelte Zerkleinerung des Förderguts in seine Faserkomponenten sowie implizit eine Regelung der - bei chemischen aber auch absorptiven und adsorptiven Prozessen höchst relevanten - spezifischen Oberfläche des zerkleinerten Förderguts. Erst durch die Regelung der Mazeration wird im Reaktor eine optimale Einwirkung der Reaktanten auf das Fördergut möglich und somit ein optimales Reaktionsergebnis. Dabei umfasst der Begriff Reaktionsergebnis unter anderem und jeweils in Bezug auf das Fördergut das Ausmaß der Imprägnierung, die Durchdringung mit Reaktanten, die Produktqualität bzw. die Ausbeute.

Eine vorteilhafte Ausführung der Erfindung ist dadurch gekennzeichnet, dass das Fördergut zwischen dem Einlassbereich und dem Austrittsbereich zwischen dem Gehäuse und der zumindest teilweise eine Wendel umfassenden Schnecke verdichtet wird, wobei der Stopfen im Austrittsbereich zwischen der Spule und einem wendelfreien Bereich der Schnecke gebildet wird. Im Bereich der Spule kann die Schnecke teilweise einen Bereich mit einer Wendel aufweisen, wobei auf diesen Bereich der Schnecke mit einer Wendel in Förderrichtung der wendelfreie Bereich der Schnecke folgt.

Eine weitere günstige Ausgestaltung der Erfindung ist dadurch gekennzeichnet, dass der Stopfen im Austrittsbereich einen Ringbereich durchläuft, wobei der Ringbereich durch einen Bereich der Spule mit einem konstanten Innendurchmesser und durch einen wendelfreien Bereich der Schnecke mit konstantem Außendurchmesser gebildet wird. In diesem Ringbereich bildet sich insbesondere der Stopfen aus, wobei in diesem Bereich noch keine Regelung der Mazeration des Förderguts erfolgt. Vorteilhafterweise durchläuft der Stopfen zunächst den Ringbereich zur Ausbildung des dichtenden Stopfens und danach einen Kalibrierbereich zur Einstellung der Mazeration.

Eine ebenso vorteilhafte Ausführung der Erfindung ist dadurch gekennzeichnet, dass der Stopfen im Austrittsbereich nach dem Ringbereich einen Kalibrierbereich durchläuft, wobei der Kalibrierbereich entweder durch einen Bereich der Spule mit einem in Förderrichtung abnehmenden Innendurchmesser und durch einen wendelfreien Bereich der Schnecke mit einem gleichbleibenden oder abnehmenden Außendurchmesser gebildet wird oder der Kalibrierbereich durch einen Bereich der Spule mit einem in Förderrichtung gleichbleibenden oder zunehmenden Innendurchmesser und durch einen wendelfreien Bereich der Schnecke mit einem zunehmenden Außendurchmesser gebildet wird. Sofern der Kalibrierbereich durch einen Bereich der Spule mit einem in Förderrichtung gleichbleibenden Innendurchmesser und durch einen wendelfreien Bereich der Schnecke mit einem zunehmenden Außendurchmesser gebildet wird, schließt sich an die Spule ein Bereich mit einem Durchmesser, der größer ist als der gleichbleibende Innendurchmesser der Spule, an. Dabei kann der wendelfreie Bereich der Schnecke mit dem zunehmenden Außendurchmesser innerhalb der Spule oder im Bereich mit dem Durchmesser, der größer ist als der gleichbleibende Innendurchmesser der Spule, positioniert sein, wobei natürlich auch eine Positionierung zwischen diesen Positionen möglich ist. Durch die relative Positionierung von Spule und Schnecke wird im Kalibrierbereich ein bestimmter Abstand zwischen Spule und Schnecke eingestellt und insbesondere ein bestimmter Spalt am Ende der Schnecke hin zur Spule. Durch die relative Positionierung von Spule und Schnecke kann der Kalibrierbereich entweder verengt oder erweitert werden. Ein Bereich der Spule mit einem abnehmenden Innendurchmesser kann durch eine konische Spulenform - wobei die gedachte Konusspitze zum Austrittsbereich zeigt - realisiert werden. Es ist dann der wendelfreie Bereich der Schnecke mit einem gleichbleibenden Durchmesser oder mit einem abnehmenden Außendurchmesser konisch ausgebildet - wobei die gedachte Konusspitze wieder zum Austrittsbereich zeigt. Durch die relative Verschiebung der ineinanderliegenden Konusflächen wird der Abstand zueinander und so auch die Mazeration direkt geregelt. Ein Bereich der Spule mit einem zunehmenden Innendurchmesser kann durch eine konische Spulenform - wobei die gedachte Konusspitze zum Einlassbereich zeigt - realisiert werden. Es ist dann der wendelfreie Bereich der Schnecke mit einem zunehmenden Außendurchmesser konisch ausgebildet, wobei die gedachte Konusspitze wieder zum Einlassbereich zeigt. Vorteilhafterweise kann so durch die axiale Verschiebung der Schnecke die Mazeration des Förderguts entweder durch eine Verengung des Kalibrierbereichs vergrößert oder durch eine Erweiterung des Kalibrierbereichs verringert werden.

Gegenstand der Erfindung ist auch eine Kompressionsschnecke zur Mazeration eines Förderguts, z.B. Hackschnitzel, gemäß Patentanspruch 1.

Eine vorteilhafte Ausführung der Kompressionsschnecke ist dadurch gekennzeichnet, dass die Schnecke axial entlang der Rotationsachse und relativ zu dem Gehäuse verschiebbar ist oder aber, dass die Spule axial entlang der Rotationsachse und relativ zu dem Gehäuse und der Schnecke verschiebbar ist.

Weiter ist vorteilhafterweise zwischen Spule und Schnecke ein Ringbereich ausgebildet, wobei der Ringbereich einen Bereich der Spule mit einem konstanten Innendurchmesser und einen wendelfreien Bereich der Schnecke mit konstantem Außendurchmesser umfasst.

Die erfindungsgemäße Ausführung der Kompressionsschnecke ist dadurch gekennzeichnet, dass zwischen Spule und Schnecke ein Kalibrierbereich ausgebildet ist, wobei der Kalibrierbereich entweder einen Bereich der Spule mit einem in Förderrichtung abnehmenden Innendurchmesser und einen wendelfreien Bereich der Schnecke mit einem gleichbleibenden oder abnehmenden Außendurchmesser umfasst oder der Kalibrierbereich einen Bereich der Spule mit einem in Förderrichtung gleichbleibenden oder zunehmenden Innendurchmesser und einen wendelfreien Bereich der Schnecke mit einem zunehmenden Außendurchmesser umfasst. Sofern der Kalibrierbereich durch einen Bereich der Spule mit einem in Förderrichtung gleichbleibenden Innendurchmesser und durch einen wendelfreien Bereich der Schnecke mit einem zunehmenden Außendurchmesser gebildet wird, schließt sich an die Spule ein Bereich mit einem Durchmesser, der größer ist als der gleichbleibende Innendurchmesser der Spule, an. Der abnehmende bzw. zunehmende Bereich der Schnecke bzw. der Spule kann durch eine konische Gestaltung der Spule bzw. der Schnecke gebildet werden. Entsprechend diesen Ausführungen erlaubt die axiale Positionierung der Schnecke zur Spule eine Verkleinerung oder eine Vergrößerung des Kalibrierbereichs.

Die Erfindung wird nun anhand der Zeichnungen beispielhaft beschrieben.
Fig. 1 zeigt eine Kompressionsschnecke zur Mazerierung entsprechend dem Stand der Technik.
Fig. 2 zeigt eine erfindungsgemäße Ausbildung der Kompressionsschnecke mit einer ersten relativen Positionierung der Schnecke zu der Spule.
Fig. 3 zeigt eine erfindungsgemäße Ausbildung der Kompressionsschnecke mit einer zweiten relativen Positionierung der Schnecke zu der Spule.
Fig. 4 zeigt eine weiter erfindungsgemäße Ausbildung der Kompressionsschnecke.

Fig. 1 zeigt eine Kompressionsschnecke zur Mazerierung entsprechend dem Stand der Technik. Dabei wird einem nicht dargestellten Reaktor 1 das Fördergut über den Einlassbereich 3 der Kompressionsschnecke 2 zugeführt, wobei die Kompressionsschnecke 2 ein Gehäuse 4, eine um eine Rotationsachse 5 drehbare Schnecke 6, die zumindest teilweise eine Wendel 9 aufweist, einen Austrittsbereich 7 und eine Spule 8 aufweist. Im Bereich der Spule 8 weist die die Schnecke 6 einen wendelfreien Bereich 10 auf.

Fig. 2 und Fig. 3 zeigen eine erfindungsgemäße Ausbildung der Kompressionsschnecke, wobei Fig. 2 eine erste relative Positionierung der Schnecke zu der Spule und Fig. 3 eine zweite relative Positionierung der Schnecke zu der Spule zeigt. Dabei ist in einem Gehäuse 4 eine um eine Rotationsachse 5 drehbare Schnecke 6, die zumindest teilweise eine Wendel 9 aufweist, angeordnet. Im Austrittsbereich 7 weist die Schnecke 6 einen wendelfreien Bereich 10 innerhalb der Spule 8 auf, wobei die Spule 8 und die wendelfreie Schnecke 10 einen Ringbereich 11 ausbilden und dem Ringbereich 11 in Förderrichtung des Förderguts ein Kalibrierbereich 12 folgt. Weiter ist der wendelfreie Bereich der Schnecke mit zunehmenden Außendurchmesser 16 konisch ausgeführt, wobei die gedachte Konusspitze zum Einlassbereich zeigt und die Spule 8 in Förderrichtung einen gleichbleibenden Innendurchmesser aufweist. Der Kalibrierbereich wird durch den Bereich der Spule mit gleichbleibenden Innendurchmesser und durch den wendelfreien Bereich 16 der Schnecke mit einem zunehmenden Außendurchmesser gebildet, wobei sich an die Spule ein Bereich 15 mit einem Durchmesser, der größer ist als der gleichbleibende Innendurchmesser der Spule, anschließt. Dabei ist in Fig. 2 der wendelfreie Bereich 16 der Schnecke mit dem zunehmenden Außendurchmesser im Bereich 15 mit dem Durchmesser, der größer ist als der gleichbleibende Innendurchmesser der Spule, positioniert, bzw. in Fig. 3 ist der wendelfreie Bereich 16 der Schnecke mit dem zunehmenden Außendurchmesser in der Spule 8 positioniert. Vorteilhafterweise kann so durch die axiale Verschiebung der Schnecke 6 die Mazeration des Förderguts entweder durch eine Verengung des Kalibrierbereichs 12 vergrößert oder durch eine Erweiterung des Kalibrierbereichs 12 verringert werden. Dabei zeigt Fig. 2 die Kompressionsschnecke 2 mit einer relativen Positionierung der Schnecke 6 weiter in Förderrichtung des Förderguts, d.h. näher am Austrittsbereich 7. Und umgekehrt zeigt Fig. 3 die Kompressionsschnecke 2 mit einer relativen Positionierung der Schnecke 6 entgegen der Förderrichtung des Förderguts, d.h. näher am Einlassbereich 3. Somit ist der Kalibrierbereich 12 in Fig. 3 kleiner als in Fig. 2, womit die Positionierung der Schnecke 6 in Fig. 3 zu einem stärker mazerierten Fördergut führt und die Positionierung der Schnecke 6 in Fig. 2 zu einem Fördergut mit weniger mazerierten Fördergut führt.

Fig. 4 zeigt eine weitere erfindungsgemäße Ausbildung der Kompressionsschnecke, wobei die Schnecke 6 in einem Gehäuse 4 drehbar angeordnet ist und die Schnecke 6 zumindest teilweise eine Wendel 9 aufweist. Im Austrittsbereich 7 weist die Schnecke 6 einen wendelfreien Bereich 10 innerhalb der Spule 8 auf, wobei die Spule 8 und die wendelfreie Schnecke 10 einen Ringbereich 11 ausbilden und dem Ringbereich 11 in Förderrichtung des Förderguts ein Kalibrierbereich 12 folgt. Weiter ist der wendelfreie Bereich 14 der Schnecke mit einem in Förderrichtung abnehmenden Außendurchmesser konisch ausgeführt, wobei die gedachte Konusspitze zum Austrittsbereich 7 zeigt, und die Spule 8 weist einen Bereich 13 mit einem abnehmenden Innendurchmesser auf. Dabei verdeutlicht Pfeil A die Möglichkeit zur relativen Positionierung der Schnecke 6 zur Spule 8, bzw. verdeutlicht Pfeil B die Möglichkeit der relativen Positionierung der Spule 8 zur Schnecke 6.

Die vorliegende Erfindung bietet somit zahlreiche Vorteile: eine effektive Möglichkeit zur Regelung der Mazerierung eines Faserstoffes und auch eine bessere und gleichmäßigere Einwirkung von Reaktanten auf den mazerierten Faserstoff. Ebenso wird eine optimierte Entwässerungsleistung bei gleichzeitig regelbarer Mazeration möglich. Es kann auch eine Fahrweise gewählt werden, bei der eine geforderte Mazeration einstellbar ist, die aber eine minimale Leistungsaufnahme der Kompressionsschnecke aufweist. So kann der Verschleiß an Kompressionsschnecke, Spule, etc. minimiert werden, bzw. umgekehrt nach erfolgtem Verschleiß an Kompressionsschnecke, Spule, etc. kann weiterhin eine geforderte Mazeration eingestellt werden, wodurch eine verlängerte Nutzung möglich wird, da ein Austausch der verschlissenen Komponenten später erfolgen kann. Ebenso kann auch der Einfluss eines inhomogenen Förderguts, da es z.B. ungleichmäßig der Kompressionsschnecke zugeführt wird, von sich aus stark streuende Guteigenschaften oder eine veränderliche Zusammensetzung aufweist, kompensiert werden, wobei die geforderte Mazeration jeweils eingestellt werden kann. Weiter erlaubt die erfindungsgemäße Lösung ein schnelles Anfahren der Kompressionsschnecke bei geringer Leistungsaufnahme, wobei die Mazeration geregelt bzw. schnell eingestellt werden kann.

### Bezugszeichen

- 1: Reaktor
- 2: Kompressionsschnecke
- 3: Einlassbereich
- 4: Gehäuse
- 5: Rotationsachse
- 6: Schnecke
- 7: Austrittsbereich
- 8: Spule
- 9: Wendel
- 10: wendelfreier Bereich der Schnecke
- 11: Ringbereich
- 12: Kalibrierbereich
- 13: Bereich der Spule mit einem abnehmenden Innendurchmesser
- 14: wendelfreier Bereich der Schnecke mit einem abnehmenden Außendurchmesser
- 15: Bereich mit einem Durchmesser, der größer ist als der gleichbleibende Innendurchmesser der Spule
- 16: wendelfreier Bereich der Schnecke mit einem zunehmenden Außendurchmesser

## Patentansprüche

1. Kompressionsschnecke zur Regelung der Mazeration eines Förderguts, z.B. Hackschnitzel, umfassend einen Einlassbereich (3) zur Aufnahme des Förderguts, eine in einem Gehäuse (4) um eine Rotationsachse (5) drehbare Schnecke (6) und einen Austrittsbereich (7), wobei im Austrittsbereich (7) die Schnecke (6) innerhalb einer Spule (8) drehbar angeordnet ist, **dadurch gekennzeichnet, dass** die Schnecke (6) zumindest teilweise eine Wendel (9) umfasst, wobei die Schnecke (6) im Bereich der Spule (8) zumindest teilweise als wendelfreier Bereich (10) ausgebildet ist und die Schnecke (6) und die Spule (8) relativ zueinander bewegbar und positionierbar sind, wobei zwischen Spule (8) und Schnecke (6) ein Kalibrierbereich (12) ausgebildet ist, der Kalibrierbereich (12) entweder einen Bereich (13) der Spule mit einem abnehmenden Innendurchmesser und einen wendelfreien Bereich der Schnecke mit einem mit einem gleichbleibenden Außendurchmesser oder einen wendelfreien Bereich (14) der Schnecke mit einem abnehmenden Außendurchmesser umfasst oder der Kalibrierbereich (12) einen Bereich der Spule mit einem gleichbleibenden oder zunehmenden Innendurchmesser und einen wendelfreien Bereich der Schnecke mit einem zunehmenden Außendurchmesser (16) umfasst.

2. Kompressionsschnecke nach Anspruch 1, **dadurch gekennzeichnet, dass** die Schnecke (6) axial entlang der Rotationsachse (5) und relativ zu dem Gehäuse (4) verschiebbar ist.

3. Kompressionsschnecke nach Anspruch 1, **dadurch gekennzeichnet, dass** die Spule (8) axial entlang der Rotationsachse (5) und relativ zu dem Gehäuse (4) und der Schnecke (6) verschiebbar ist.

4. Kompressionsschnecke nach Anspruch 1, **dadurch gekennzeichnet, dass** zwischen Spule (8) und Schnecke (6) ein Ringbereich (11) ausgebildet ist, wobei der Ringbereich (11) einen Bereich der Spule (8) mit einem konstanten Innendurchmesser und einen wendelfreien Bereich (10) der Schnecke (6) mit konstantem Außendurchmesser umfasst.

5. Kompressionsschnecke nach Anspruch 1, **dadurch gekennzeichnet, dass** über die axiale Positionierung der Schnecke (6) zur Spule (8) eine Verkleinerung des Kalibrierbereichs (12) oder eine Vergrößerung des Kalibrierbereichs (12) erzielbar ist.

6. Verfahren zur Mazeration eines Förderguts, z.B. Hackschnitzel, wobei das Fördergut über eine Kompressionsschnecke (2) nach einem der Ansprüche 1 bis 5 geführt wird, die Kompressionsschnecke (2) das Fördergut in dem Einlassbereich (3) aufnimmt, die in dem Gehäuse (4) um die Rotationsachse (5) rotierende Schnecke (6) das Fördergut zu dem Austrittsbereich (7) fördert und dabei mazeriert, wobei das Fördergut zwischen der Spule (8) und der Schnecke (6) zu einem gasdichten und flüssigkeitsdichten Stopfen verdichtet wird, der Stopfen den Austrittsbereich (7) gegen die Kompressionsschnecke (2) abdichtet, **dadurch gekennzeichnet, dass** der Grad der Mazeration des Förderguts durch eine relative Positionierung der Schnecke (6) zu der Spule (8) geregelt wird.

7. Verfahren nach Anspruch 6, **dadurch gekennzeichnet, dass** zur Regelung des Grades der Mazeration die Schnecke (6) axial entlang der Rotationsachse (5) in dem Gehäuse (4) verschoben wird.

8. Verfahren nach Anspruch 6, **dadurch gekennzeichnet, dass** zur Regelung des Grades der Mazeration die Spule (8) axial entlang der Rotationsachse (5) in dem Gehäuse (4) verschoben wird.

9. Verfahren nach Anspruch 6, **dadurch gekennzeichnet, dass** das Fördergut vom Austrittsbereich (7) in einen Reaktor (1) gefördert wird, das Fördergut im Reaktor (1) mit einem Reaktanten reagiert und durch die Regelung des Grades der Mazeration des Förderguts das Reaktionsergebnis im Reaktor (1) beeinflusst wird.

10. Verfahren nach Anspruch 6, **dadurch gekennzeichnet, dass** das Fördergut zwischen dem Einlassbereich (3) und dem Austrittsbereich (7) zwischen dem Gehäuse (4) und der zumindest teilweise eine Wendel (9) umfassenden Schnecke (6) verdichtet wird, wobei der Stopfen im Austrittsbereich (7) zwischen der Spule (8) und einem wendelfreien Bereich (10) der Schnecke (6) gebildet wird.

11. Verfahren nach Anspruch 10, **dadurch gekennzeichnet, dass** der Stopfen zunächst einen Ringbereich (11) und danach einen Kalibrierbereich (12) durchläuft.

12. Verfahren nach Anspruch 10, **dadurch gekennzeichnet, dass** der Stopfen im Austrittsbereich (7) einen Ringbereich (11) durchläuft, wobei der Ringbereich (11) durch einen Bereich der Spule (8) mit einem konstanten Innendurchmesser und durch einen wendelfreien Bereich (10) der Schnecke (6) mit konstantem Außendurchmesser gebildet wird.

13. Verfahren nach Anspruch 10, **dadurch gekennzeichnet, dass** der Stopfen im Austrittsbereich (7) nach einem Ringbereich (11) einen Kalibrierbereich (12) durchläuft, wobei der Kalibrierbereich (12) entweder durch einen Bereich (13) der Spule mit einem abnehmenden Innendurchmesser und durch einen wendelfreien Bereich der Schnecke mit einem gleichbleibenden Außendurchmesser oder einen wendelfreien Bereich (14) der Schnecke mit einem abnehmenden Außendurchmesser gebildet wird oder der Kalibrierbereich (12) durch einen Bereich der Spule mit einem gleichbleibenden oder zunehmenden Innendurchmesser und durch einen wendelfreien Bereich (16) der Schnecke mit einem zunehmenden Außendurchmesser gebildet wird.

14. Verfahren nach Anspruch 11, **dadurch gekennzeichnet, dass** durch die axiale Verschiebung der Schnecke (6) die Mazeration entweder durch eine Verengung des Kalibrierbereichs (12) vergrößert oder durch eine Erweiterung des Kalibrierbereichs (12) verringert wird.

## Claims

1. Compression screw to control maceration of a material to be conveyed, e.g. wood chips, comprising an inlet area (3) to receive the material to be conveyed, a screw (6) rotatable round an axis of rotation (5) in a housing (4) and an outlet area (7), where the screw (6) is mounted rotatably inside a plug pipe (8) in the discharge area (7), **characterised in that** the screw (6) has a flight (9), at least partially, the screw (6) being formed as an area (10) without a flight, at least partially, in the area of the plug pipe (8), and the screw (6) and the plug pipe (8) being suitable for being moved and positioned in relation to one another, where a calibrating area (12) is formed between plug pipe (8) and screw (6), the calibrating area (12) comprising either an area (13) of the plug pipe with a decreasing inner diameter and an area of the screw without a flight and with a constant outer diameter or an area (14) of the screw without a flight and with a decreasing outer diameter, or the calibrating area (12) comprises an area of the plug pipe with a constant or increasing inner diameter and an area of the screw without a flight and with an increasing outer diameter (16).

2. Compression screw according to claim 1, **characterised in that** the screw (6) can be moved in axial direction along an axis of rotation (5) and in relation to the housing (4).

3. Compression screw according to claim 1, **characterised in that** the plug pipe (8) can be moved in axial direction along the axis of rotation (5) and in relation to the housing (4) and the screw (6).

4. Compression screw according to claim 1, **characterised in that** a ring area (11) is formed between plug pipe (8) and screw (6), the ring area (11) comprising an area of the plug pipe (8) with a constant inner diameter and an area (10) of the screw (6) without a flight and with a constant outer diameter.

5. Compression screw according to claim 1, **characterised in that** the calibrating area (12) can be reduced or increased in size via axial positioning of the screw (6) to the plug pipe (8).

6. Method for macerating a material to be conveyed, e.g. wood chips, where the material to be conveyed is fed through a compression screw conveyor (2) according to one of claims 1 to 5, the compression screw conveyor (2) receives the material to be conveyed in the inlet area (3), and the screw (6) rotating round the axis of rotation (5) inside the housing (4) conveys the material to be conveyed to the discharge area (7) and macerates it at the same time, the material to be conveyed being compressed between the plug pipe (8) and the screw (6) to form a gas-tight and liquid-tight plug, the plug forming a seal between the discharge area (7) and the compression screw conveyor (2), **characterised in that** the degree of maceration of the material to be conveyed is controlled by relative positioning of the screw (6) to the plug pipe (8).

7. Method according to claim 6, **characterised in that** the screw (6) is moved in axial direction along the axis of rotation (5) inside the housing (4) to control the degree of maceration.

8. Method according to claim 6, **characterised in that** the plug pipe (8) is moved in axial direction along the axis of rotation (5) inside the housing (4) to control the degree of maceration.

9. Method according to claim 6, **characterised in that** the material to be conveyed is brought from the discharge area (7) into a reactor (1), the material to be conveyed reacts with a reactant inside the reactor (1), and the reaction result in the reactor (1) is influenced by controlling the degree of maceration of the material to be conveyed.

10. Method according to claim 6, **characterised in that** the material to be conveyed is compressed between the inlet area (3) and the discharge area (7) between the housing (4) and the screw (6) with a flight (8), at least partially, where the plug is formed in the discharge area (7) between the plug pipe (8) and an area (10) of the screw (6) with no flight.

11. Method according to claim 10, **characterised in that** the plug passes first of all through a ring area (11) and then through a calibrating area (12).

12. Method according to claim 10, **characterised in that** the plug passes through a ring area (11) in the discharge area (7), the ring area (11) being formed by an area of the plug pipe (8) with a constant inner diameter and by an area (10) of the screw (6) with no flight and with a constant outer diameter.

13. Method according to claim 10, **characterised in that** the plug passes through a calibrating area (12) after a ring area (11) in the discharge area (7), the calibrating area (12) being formed either by an area (13) of the plug pipe with a decreasing inner diameter and an area of the screw with no flight and with a constant outer diameter or an area (14) of the screw with no flight and a decreasing outer diameter or the calibrating area (12) being formed by an area of the plug pipe with a constant or increasing inner diameter and by an area (16) of the screw with no flight and with an increasing outer diameter.

14. Method according to claim 11, **characterised in that** maceration can be increased either by the calibrating area (12) narrowing or reduced by the calibrating area (12) widening due to axial movement of the screw (6).

## Revendications

1. Vis à compression pour réguler la macération d'une matière à transporter, par exemple des copeaux de bois, comprenant une zone d'entrée (3) destinée à recevoir la matière à transporter, une vis (6) pouvant tourner autour d'un axe de rotation (5) dans un logement (4) et une zone de sortie (7), dans lequel la vis (6) est montée en rotation à l'intérieur d'un tuyau de bouchon (8) dans la zone de décharge (7), **caractérisé en ce que** la vis (6) présente un filet (9), au moins à certains endroits, dans lequel la vis (6) est formée, à certains endroits dans la zone du tuyau de bouchon (8), comme une zone (10) exempte de filet, et la vis (6) et le tuyau de bouchon (8) peuvent se déplacer et se positionner l'une par rapport à l'autre, dans lequel une zone d'étalonnage (12) est formée entre le tuyau de bouchon (8) et la vis (6), la zone d'étalonnage (12) comprend soit une zone (13) de le tuyau de bouchon ayant un diamètre intérieur décroissant et une zone de la vis exempte de filet et ayant un diamètre extérieur constant soit une zone (14) de la vis exempte de filet et ayant un diamètre extérieur décroissant, soit la zone d'étalonnage (12) comprend une zone du tuyau de bouchon ayant un diamètre intérieur constant ou croissant et une zone de la vis exempte de filet et ayant un diamètre extérieur croissant (16)

2. Vis à compression selon la revendication 1, **caractérisée en ce que** la vis (6) peut être déplacée dans la direction axiale le long de l'axe de rotation (5) et par rapport au logement (4).

3. Vis à compression selon la revendication 1, **caractérisée en ce que** le tuyau de bouchon (8) peut être déplacé dans la direction axiale le long de l'axe de rotation (5) et par rapport au logement (4) et à la vis (6).

4. Vis à compression selon la revendication 1, **caractérisée en ce qu'**une zone annulaire (11) est formée entre le tuyau de bouchon (8) et la vis (6), dans laquelle la zone annulaire (11) comprend une zone du tuyau de bouchon (8) ayant un diamètre intérieur constant et une zone (10) de vis (6) exempte de filet et ayant un diamètre extérieur constant.

5. Vis à compression selon la revendication 1, **caractérisée en ce que** le positionnement axial de la vis (6) par rapport au tuyau de bouchon (8) permet de réduire la zone d'étalonnage (12) ou d'augmenter la zone d'étalonnage (12).

6. Procédé de macération d'une matière à transporter, par exemple des copeaux de bois, dans lequel la matière à transporter est acheminée au moyen d'une à compression (2) selon l'une quelconque des revendications 1 à 5, la vis à compression (2) reçoit la matière à transporter dans la zone d'entrée (3), la vis (6) tournant autour de l'axe de rotation (5) à l'intérieur du logement (4) achemine la matière à transporter vers la zone de décharge (7) et l'y fait macérer, dans lequel la matière à transporter est comprimée entre le tuyau de bouchon (8) et la vis (6) pour former un bouchon étanche aux liquides et étanche aux gaz, le bouchon forme une étanchéité entre la zone de décharge (7) et la vis à compression (2), **caractérisé en ce que** le degré de macération de la matière à transporter est régulé par le positionnement relatif de la vis (6) par rapport au tuyau de bouchon (8).

7. Procédé selon la revendication 6, **caractérisé en ce que** la vis (6) est déplacée dans la direction axiale le long de l'axe de rotation (5) à l'intérieur du logement (4) pour réguler le degré de macération.

8. Procédé selon la revendication 6, **caractérisée en ce que** le tuyau de bouchon (8) peut être déplacé dans la direction axiale le long d'un axe de rotation (5) et par rapport au logement (4) et à la vis.

9. Procédé selon la revendication 6, **caractérisé en ce que** la matière à transporter est acheminée de la zone de décharge (7) dans un réacteur (1), la matière à transporter réagit à une substance réactive à l'intérieur du réacteur (1), et le résultat de la réaction dans le réacteur (1) est influencé par la régulation du degré de macération de la matière à transporter.

10. Procédé selon la revendication 6, **caractérisé en ce que** la matière à transporter est comprimée entre la zone d'entrée (3) et la zone de décharge (7) entre le logement (4) et la vis (6) comprenant au moins à certains endroits un filet (8), dans lequel le bouchon est formé dans la zone de décharge (7) entre le tuyau de bouchon (8) et une zone (10) de la vis (6) exempte de filet.

11. Procédé selon la revendication 10, **caractérisé en ce que** le bouchon passe en premier lieu par une zone annulaire (11) et ensuite par une zone d'étalonnage (12).

12. Procédé selon la revendication 10, **caractérisé en ce que** le bouchon passe par une zone annulaire (11) par une zone annulaire (11) dans la zone de décharge (7), dans lequel la zone annulaire (11) est formée par une zone du tuyau de bouchon (8) ayant un diamètre intérieur constant et par une zone (10) de la vis (6) exempte de filet et ayant un diamètre extérieur constant.

13. Procédé selon la revendication 10, **caractérisé en ce que** le bouchon dans la zone de décharge (7) passe dans une zone d'étalonnage après une zone annulaire (11), dans lequel la zone d'étalonnage (12) est formée soit par une zone (13) du tuyau de bouchon ayant un diamètre intérieur décroissant et par une zone de la vis exempte de filet ayant un diamètre extérieur constant ou par une zone (14) de la vis exempte de filet ayant un diamètre extérieur décroissant soit la zone d'étalonnage (12) est formée par une zone du tuyau de bouchon ayant un diamètre intérieur croissant ou constant et par une zone (16) de la vis exempte de filet ayant un diamètre extérieur croissant.

14. Procédé selon la revendication 11, **caractérisé en ce que** la macération peut être soit augmentée par le rétrécissement de la zone d'étalonnage (12) soit réduite par l'élargissement de la zone d'étalonnage (12) par le biais du déplacement axial de la vis (6).
